# EUROPÄISCHE PATENTSCHRIFT

(11) **EP 0 861 181 B1**
(45) Veröffentlichungstag und Bekanntmachung des Hinweises auf die Patenterteilung: **05.12.2001**
(21) Anmeldenummer: 96933337.6
(22) Anmeldetag: 19.09.1996
(51) Int. Cl.: B61D 17/08, B61D 39/00

(54) **GESCHLOSSENER EISENBAHNGÜTERWAGEN**
CLOSED RAILWAYS GOODS WAGON
WAGON A MARCHANDISES FERME

(43) Veröffentlichungstag der Anmeldung: 02.09.1998
(73) Patentinhaber: Greenbrier Germany GmbH, 31789 Hameln (DE)
(72) Erfinder: KÖHLER, Günter, D-57074 Siegen (DE); WAGENER, Paul-Werner, D-57250 Netphen (DE); SCHÖNBERGER, Peter, D-21029 Hamburg (DE)
(74) Vertreter: Luderschmidt, Schüler & Partner GbR
(86) Internationale Anmeldenummer: EP9604100
(87) Internationale Veröffentlichungsnummer: WO9812091

(56) Entgegenhaltungen:
- DE-A- 19 514 364
- DE-U- 9 305 321
- GB-A- 1 003 892

## Beschreibung

Die Erfindung betrifft einen geschlossenen Eisenbahngüterwagen mit einem Untergestell sowie mit einem Dachbereich und hieran anschließenden sowie mit dem Untergestell verbundenen Längsseitenwänden, welche Längsseitenwände von vertikalen Wandelementen gebildet sind, an welche sich im Übergang zum Dachbereich streifenförmig ausgebildete längsparallele Wandteile polygonal abgewinkelt anschließen, die miteinander sowie mit den vertikalen Wandelementen verbunden sind. Ein derartiger Eisenbahngüterwagen ist aus der Druckschrift DE 93 05 321 U bekannt.

Moderne geschlossene Eisenbahngüterwagen sind entweder mit festen Wänden mit darin angeordneten Zugangsöffnungen oder mit sogenannten Schiebewänden versehen, welche einen erleichterten Zugang zur Ladefläche auf dem Untergestell bieten, indem die betreffende Seitenwand seitlich parallel verschoben wird.

Um ein möglichst großes Raumvolumen zur Unterbringung der zum Transport vorgesehenen Waren und Produkte zu erhalten, ist die äußere Kontur der Eisenbahngüterwagen dem Lichtraumprofil angenaßt, das bedeutet daß der Dachbereich bogenartig in den Seitenwandbereich übergeht. In praxi ist das Dach eines solchen Güterwagens von einem längs mittig durchlaufenden Steg gebildet, der die Stirnseiten des Wagens verbindet und an welchem die Seitenwände anschließen. Dabei sind die Seitenwände im dachnahen Bereich entsprechend dem Lichtraumprofil aus abgewinkelt miteinander verbundenen streifenförmigen Wandelementen quasi polygonal ausgebildet.

Gemäß einer anderen allgemein bekannten Ausführung sind die Seitenwände als sogenannte Ganzwandteile ausgebildet, welche dem Lichtraumprofil folgend sowohl die Seitenwände als auch das Dach bilden, indem jedes Ganzwandteil jeweils aus einem vertikalen Wandelement und hieran anschließenden abgewinkelt miteinander verbundenen streifenförmigen Wandelementen zusammengesetzt ist. Die streifenförmigen Wandteile sind jedoch jeweils bis zur Wagenlängsmitte vorgesehen, wo sie mit den Ganzwandteilen der Gegenseite zusammenarbeiten und so das Dach bilden.

Sowohl bei den herkömmlichen Schiebewandwagen als auch bei den Wagen mit Ganzwandteilen sind die Seitenwände, insbesondere wenn sie bewegbar angeordnet sind, mit fachwerkartigen Versteifungen versehen, welche aus einzelnen Profilen gebildet sind und meist an der Außenseite aufgebracht sind, so daß die Innenwand möglichst glatt ausgebildet ist. Dabei ist das mit der Blechhaut verbundene Traggerüst zur Aufnahme der auftretenden Kräfte vorgesehen, wobei die Innenabdeckung zur Stabilisierung beiträgt. Die zur Versteifung im Dachbereich vorgesehenen Profile müssen darüber hinaus entsprechend der vorgegebenen Außenkontur abgewinkelt sein, was zusätzliche Vorarbeiten erforderlich macht.

Infolge der Vielfalt an unterschiedlichen benötigten Profilen resultiert ein merkliches Lagerhaltungsproblem, abgesehen von dem Kostenaufwand, der mit der Herstellung der verschiedenen Profile in unterschiedlicher Abwinklung verbunden ist.

Ausgehend von diesem Stand der Technik ist es Aufgabe der Erfindung, einen Eisenbahngüterwagen der eingangs genannten Art zu schaffen, welcher unter Vermeidung der bisher erforderlichen Vielzahl an unterschiedlichen Profilen für das fachwerkartige Traggerüst der Seitenwände auf einfache Weise herstellbar ist.

Diese Aufgabe wird erfindungsgemäß durch die kennzeichnenden Merkmale des Patentanspruchs 1 gelöst. Weitere vorteilhafte Ausgestaltungen und Verbesserungen der Erfindung sind in den Unteransprüchen angegeben.

Entsprechend der Erfindung sind zumindest die streifenförmigen Wandteile als Sandwichbauteile ausgebildet. Hierbei ist vorgesehen, daß die Verbindung mit dem zugeordneten vertikalen Wandelement mit einem Schwenkprofil vorgesehen ist und gelenkig ausgebildet ist. Hierbei kann ferner vorgesehen sein, daß jedes vertikale Wandelement aus mehr als einem ebenen Teilelement, zum Beispiel aus wenigstens zwei horizontal und/oder vertikal miteinander verbundenen ebenen Teilelementen zusammengesetzt ist, welche jedoch jeweils nur im Verbund miteinander zum Einsatz als Wandelement gelangen. Auch kann das vertikale Wandelement ähnlich einer Ladebordwand aus übereinander angeordneten miteinander verbundenen Hohlprofilen gebildet sein, die so eine Eigensteifigkeit besitzen und auf die vorgesehene Länge abgelängt sind.

Dabei sind die aufwendige Herstellung von Profilen und deren Lagerhaltung verursachenden, im dachnahen Bereich beziehungsweise im Dachbereich angeordneten Wandstreifen als Sandwichelement ausgebildet und bedürfen demgemäß keiner zusätzlichen Versteifung in Form irgendwelcher Profile.

Gemäß einer vorteilhaften Weiterbildung können auch die vertikalen Wandelemente als Sandwichbauteile ausgebildet sein, welche vorzugsweise en bloc aus ebenen Sandwichplatten ausgearbeitet werden.

Entsprechend einer bevorzugten Ausführungsform der Erfindung sind die polygonal abgewinkelten streifenförmigen Wandteile aus einer ebenen Sandwichplatte entnommen, wobei entlang den im Fertigzustand vorgesehenen längsparallelen Abwinklungen jeweils auf der Innenseite dem jeweiligen Winkel entsprechende längsparallele Ausnehmungen eingeformt sind. Diese Einformungen, welche sich jeweils nur über die Innenhaut sowie das Füllmaterial erstrecken, während die Außenhaut unversehrt bleibt, gestatten es, das Wandteil abzuwinkeln, wobei die hierdurch gebildeten abgewinkelten Wandteile jeweils mittels Haltelaschen biegesteif miteinander verbunden sind. Hierbei können vorteilhafterweise die Haltelaschen innenseitig angebracht sein, zum Beispiel mittels Blindnieten oder mittels Klebeverbindung, so daß die Außenhaut hierdurch keine lokalen Störungen durch Schrauben, Niete oder sonstige Befestigungsmittel aufweist.

Eine besondere Ausgestaltung der Erfindung sieht vor, daß zumindest die an die vertikalen Wandelementen angrenzenden streifenförmigen Wandteile für die Montage, das heißt, um die Teile präziser ausrichten zu können, jeweils mittels sogenannter Schwenklaschen oder Schwenkprofile begrenzt schwenkbar mit den vertikalen Wandeiementen verbunden sind. Nachdem die vertikalen Wandelemente und die angrenzenden abgewinkelten Wandteile gegeneinander ausgerichtet sind, ist die Fixierung dieser so gefundenen Position vorgesehen, zum Beispiel mittels Schweißverbindung der zuvor begrenzt schwenkbeweglichen Schwenkprofilteile.

Vorteilhafterweise sind die Schwenklaschen von jeweils zwei paarweise Rücken an Rücken angeordneten U-förmigen Profilen gebildet, welche mit ihren offenen Schenkeln jeweils das zugeordnete Wandteil beziehungsweise Wandelement an den einander zugewandten Kanten übergreifen, während ihre einander gegenüberliegenden Rückseiten formschlüssig miteinander zusammenarbeiten und eine Schwenkachse bilden. Hierzu kann eine der Rückseiten, beispielsweise die des am vertikalen Wandelement angreifenden U-Profils, eine kalotten- oder rinnenförmige Einformung aufweisen, in welche die Rückseite des am abgewinkelten Wandteil angreifenden U-Profils mit einer korrespondierenden zylindrischen Anformung oder Auswölbung formschlüssig passend eingreift. Wie zuvor erläutert, werden nach erfolgter Ausrichtung bei der Montage dieser Seitenwandteile die aneinander anliegenden Profile fixiert und beispielsweise durch Verschweißung fest miteinander verbunden.

Entsprechend einer bevorzugten Ausführungsform sind die so, wie zuvor beschrieben, ausgebildeten Seitenwände als Schiebewände ausgebildet. Hierzu ist ferner vorgesehen, daß die Unterkante der vertikalen Wandelemente als auch die obere freie Kante der abgewinkelten Wandteilevon einem ebenfalls U-förmigen Profil eingefaßt ist, welches mit wenigstens einem Stützelement zusammenarbeitet, das eine Verbindung mit dem Untergestell beziehungsweise mit dem Dach bildet und bevorzugterweise mit Rollen versehen ist, welche am Untergestell beziehungsweise am Dach geführt sind.

Auch kann entsprechend einer alternativen Ausführungsform vorgesehen sein, daß der erfindungsgemäße Eisenbahngüterwagen als sogenannter Ganzwandwagen ausgebildet ist, bei welchem, wie eingangs bereits erläutert, die Seitenwände jeweils bis zur Dachmitte durchlaufend ausgebildet sind, wobei entsprechend der hier angesprochenen Ausführungsform diese Ganzwandteile in der vorstehend beschriebenen Weise in Sandwichbauart ausgebildet sind mit streifenförmigen abgewinkelten Wandteilen und vertikalen Wandelementen, welche mit den abgewinkelten Wandteilen verbunden sind und sich in Wagenlängsmitte am Dach in bekannter Weise gegeneinander abstützen.

Im übrigen kann der erfindungsgemäße Eisenbahngüterwagen abhängig von seiner Länge und dem Gewicht der zu befördernden Güter sowohl zweiachsig als auch mehrachsig, zum Beispiel mit Drehgestellen, ausgebildet sein.

Entsprechend einer weiteren bevorzugten Ausführungsform der Erfindung weisen die als Sandwichbauteile ausgebildeten streifenförmigen abgewinkelten Wandteile und die vertikalen Wandelemente innen und außen jeweils eine Bedeckung aus einem dünnwandigen Leichtmetallblech mit einer Dicke von 0,6 bis 1,5 mm, vorzugsweise zwischen 0,8 und 1,2 mm, auf. Als Füllmaterial beziehungsweise als Einlage zwischen der die innere und äußere Begrenzung bildenden Blechbedeckung ist vorzugsweise ein geschlossenporiger Hartschaum, zum Beispiel PU- oder PVC-Hartschaum, vorgesehen.

Bei Verwendung einer Kunststoffschaumeinlage kann es allerdings zu Störungen und gegebenenfalls zu Verformungen der Seitenwandteile kommen, weil sich bei außen wirksamer Erwärmung, zum Beispiel infoige Sonneneinstrahlung, die innenliegenden Bleche der Blechabdeckung wegen fehlender Wärmeleitung von außen nach innen in geringerem Maße ausdehnen als die außenliegenden, der Sonneneinstrahlung unmittelbar ausgesetzten Blechtafeln, so daß sich die Seitenwandteile infolge der wärmedehnungsbedingten Spannungen verformen.

Um derartige Probleme infolge der unterschiedlichen, wärmebedingten Ausdehnung der an der Außenseite angeordneten Bleche zu vermeiden ist in weiterer Ausgestaltung der Erfindung vorgesehen, die innen angeordneten Bleche der Blechbedeckung der als Sandwichbauteile ausgebildeten streifenförmigen abgewinkelten Wandteile und der vertikalen Wandelemente jeweils mit im Abstand zueinander angeordneten vertikalen Schlitzen zu versehen, welche mittels Dichtungsmitteln, vorzugsweise mit einem Dichtungsprofil oder mit einer Dichtungsmasse zum Beispiel aus Gummi oder aus Silikonkautschuk, elastisch nachgiebig verschlossen sind, um so den unerwünschten Zutritt von Feuchtigkeit sicher zu verhindern.

Gemäß einer alternativen Lösung für dieses Problem kann vorteilhafterweise als Einlage zwischen der Blechbedeckung eine senkrecht zu den Blechen angeordnete Wabenstruktur aus Leichtmetallwaben vorgesehen sein, welche die außen auftreffende Wärme an die innenliegende Blechbedeckung weiterleitet und hierdurch wärmedehnungsbedingte Verspannungen der Wandteile verhindert.

Gemäß einer weiteren Variante des erfindungsgemäßen Eisenbahngüterwagens können die als Sandwichbauteile ausgebildeten streifenförmigen abgewinkelten Wandteile und die vertikalen Wandelemente innen und außen jeweils eine Bedeckung aus dünnwandigen Kunststoffplatten, vorzugsweise aus Polypropylen, aufweisen, wobei vorteilhafterweise zur Versteifung als Einlage für die Sandwichstruktur eine zwischen der Blechbedeckung eine senkrecht zu der Bedeckung angeordnete wabenähnliche Struktur aus kurzen Kunststoffrohren vorgesehen ist, deren Länge jeweils der Dicke der Sandwichstruktur angepaßt ist.

Bei allen vorstehend angegebenen Lösungsmerkmalen ist darauf geachtet, daß bevorzugterweise eine Gesamtdicke der Sandwichstruktur von etwa 35 mm eingehalten ist. Dies bedeutet gegenüber den seitherigen Lösungen eine beträchtliche Verringerung der für die Seitenwandteile erforderlichen Abmessungen.

Diese und weitere vorteilhafte Ausgestaltungen und Verbesserungen der Erfindung sind Gegenstand der Unteransprüche.

Anhand eines in der schematischen Zeichnung dargestellten Ausführungsbeispiels sollen die Erfindung, vorteilhafte Ausgestaltungen und Verbesserungen sowie besondere Vorteile der Erfindung näher erläutert und beschrieben werden.

Es zeigen:
- Fig. 1: eine Querschnittsansicht durch einen erfindungsgemäßen Eisenbahngüterwagen;
- Fig. 2: einen auszugsweisen Querschnitt durch ein Wandteil mit eingearbeiteten Winkelkerben;
- Fig. 3: das Wandteil gemäß Fig. 2 im abgewinkelten Zustand
- Fig. 4: einen Querschnitt durch ein Schwenkprofil zur Verbindung der abgewinkelten Wandteile mit den vertikalen Wandelementen, und
- Fig. 5: einen auszugsweisen querschnitt durch ein vertikales Wandteil mit geschlitzer innerer Blechabdeckung.

In Fig. 1 ist ein erfindungsgemäßer geschlossener Eisenbahngüterwagen 10 mit einem Tragrahmen 12 und daran befestigten Laufwerken 14 gezeigt. Auf dem Tragrahmen 12 ist ein Aufbau 16 angeordnet, der aus Seitenwänden 18 und einem Dachteil 20 gebildet ist.
Erfindungsgemäß ist der Eisenbahngüterwagen 10 als Schiebewandwagen ausgebildet und besitzt daher an jeder Längsseite 22, 24 je zwei allgemein bekannte und daher hier nicht näher dargestellte, nur im Querschnitt gezeigte Schiebewandteile 26, die relativ zu einander parallel zur Wagenlängsachse verschiebbar sind und so den Zugang zum Innenraum 16 ermöglichen.

Gemäß der Erfindung bestehen die Schiebewandteile 26 aus vertikalen Wandelementen 30 und aus streifenförmigen abgewinkelten Wandteilen 32, die jeweils in Sandwichbauweise ausgebildet sind und die in an sich bekannter Weise am Tragrahmen 14 sowie am Dachteil 20 geführt und im Schließzustand verankert sind.

In Fig. 2 ist ausschnittweise ein Querschnitt durch ein zur Verwendung als abgewinkeltes Wandteil 32 vorbereitetes Sandwichbauteil gezeigt, welches in den vorgegebenen Abständen mit Längskerben 33 versehen ist, welche jeweils auf der später zum Innenraum 16 weisenden Seite eingeformt werden.

Fig. 3 zeigt das Bauteil 32 gemäß Fig. 2 in abgewinkeltem Zustand, wobei zusätzlich zur Fixierung dieser Formgebung auf der Innenseite im horizontalen Abstand zueinander angeordnete, entsprechend abgewinkelte Haltelaschen 34 angebracht sind, die entweder mittels Klebeverbindung oder, wie hier gezeigt, mittels Schraub- oder Nietverbindung 36 mit dem abgewinkelten Wandteil 32 verbunden ist. Die in Fig. 2 erkennbaren V-förmigen Kerben 33 sind in dieser Ansicht geschlossen, da die entsprechenden Abschnitte des Wandteils 32 ohne Zwischenraum aneinanderstoßen.

In Fig. 4 ist ein beim erfindungsgemäßen Eisenbahngüterwagen 10 zur Verbindung der vertikalen Wandelemente 30 mit den abgewinkelten streifenförmigen Wandteilen 32 verwendetes Schwenkprofil 38 im Querschnitt gezeigt. Zur Verdeutlichung der Wirkungsweise dieses Schwenkprofils 38 zeigt die Darstellung jeweils einen in jeden Schenkel 40, 42 des Schwenkprofils 38 eingeschobenen Abschnitt eines vertikalen Wandelements 30 und eines abgewinkelten Wandteils 32.

In Fig. 5 ist ein vertikales Wandteil 32 dargestellt, dessen innere Blechabdeckung 26 mit Schlitzen 27 versehen ist, die jeweils mittels eines kraft- und formschlüssig eingelegten Dichtprofils 37 elastisch nachgiebig verschlossen sind.

### Bezugszeichenliste

- 10: Eisenbahngüterwagen
- 12: Tragrahmen
- 14: Laufwerk (Radsatz)
- 16: Innenraum
- 18: Seitenwände
- 20: Dachteil
- 22: Längsseite
- 24: Längsseite
- 26: Innenseite
- 27: Schlitz
- 28: Stütze
- 30: vertikales Wandelement
- 32: abgewinkeltes streifenförmiges Wandteil
- 33: V-förmige Kerbe
- 34: abgewinkelte Haltelasche
- 36: Schraub- oder Nietverbindung
- 37: Dichtungsprofil
- 38: Schwenkprofil
- 40: Schenkel des Schwenkprofils
- 42: Schenkel des Schwenkprofils

## Patentansprüche

1. Geschlossener Eisenbahngüterwagen (10) mit einem Untergestell (12) sowie mit einem Dachbereich (20) und hieran anschließenden sowie mit dem Untergestell (12) verbundenen Längsseitenwänden (18), welche Längsseitenwände (18) von vertikalen Wandelementen (30) gebildet sind, an welche sich im Übergang zum Dachbereich (20) streifenförmig ausgebildete längsparallele Wandteile (32) polygonal abgewinkelt anschließen, die miteinander sowie mit den vertikalen Wandelementen (30) verbunden sind, **dadurch gekennzeichnet, daß** zumindest die streifenförmigen abgewinkelten Wandteile (32) als Sandwichbauteile ausgebildet sind und daß die Verbindung mit dem zugeordneten vertikalen Wandelement (30) mit einem Schwenkprofil (38) vorgesehen ist.

2. Eisenbahngüterwagen nach Anspruch 1, **dadurch gekennzeichnet daß** die streifenförmigen abgewinkelten Wandteile (32) und die vertikalen Wandelemente (30) als Sandwichbauteile ausgebildet sind.

3. Eisenbahngüterwagen nach Anspruch 1 oder 2, **dadurch gekennzeichnet daß** die polygonal abgewinkelten streifenförmigen Wandteile (32) aus einer ebenen Sandwichplatte entnommen sind, daß entlang den längsparallelen Abwinklungen jeweils auf der Innenseite (26) dem jeweiligen Winkel entsprechende längsparallele Ausnehmungen (33) vorgesehen sind und daß die hierdurch gebildeten abgewinkelten Wandteile (32) jeweils mittels Haltelaschen (34) biegesteif miteinander verbunden sind.

4. Eisenbahngüterwagen nach Anspruch 3, **dadurch gekennzeichnet, daß** die Haltelaschen (34) an der Innenseite (26) angeordnet sind.

5. Eisenbahfigüterwagen nach einem der Ansprüche 1 oder 2, **dadurch gekennzeichnet, daß** zumindest die an ein vertikales Wandelement angrenzenden streifenförmigen Wandteile (32) jeweils mit diesem durch ein Schwenkprofil (38) verbunden sind.

6. Eisenbahngüterwagen nach Anspruch 5, **dadurch gekennzeichnet, daß** die Schwenkprofil (38) jeweils von zwei U-förmigen Profilen gebildet sind, welche mit ihren offenen Schenkeln (40, 42) jeweils das zugeordnete Wandteil (30, 32) an den einander zugewandten Kanten übergreifen und an ihren einander gegenüberliegenden Stirnseiten schwenkbar miteinander zusammenarbeiten.

7. Eisenbahngüterwagen nach einem der vorherigen Ansprüche, **dadurch gekennzeichnet, daß** die Seitenwände (18) als Schiebewände ausgebildet sind.

8. Eisenbahngüterwagen nach einem der vorherigen Ansprüche, **dadurch gekennzeichnet, daß** die Unterkante der vertikalen Wandelemente (30) von einem U-förmigen Profil eingefaßt ist, welches mit wenigstens einem Stützelement (28) zusammenarbeitet, das eine Verbindung mit dem Untergestell (12) bildet.

9. Eisenbahngüterwagen nach Anspruch 8, **dadurch gekennzeichnet, daß** das Stützelement (28) mit Rollen versehen ist, welche am Untergestell (12) geführt sind.

10. Eisenbahngüterwagen nach einem der vorherigen Ansprüche, **dadurch gekennzeichnet, daß** die als Sandwichbauteile ausgebildeten streifenförmigen abgewinkelten Wandteile (32) und die vertikalen Wandelemente (30) innen und außen jeweils eine Bedeckung aus einem dünnwandigen Leichtmetallblech mit einer Dicke von 0,6 bis 1,5 mm, vorzugsweise zwischen 0,8 und 1,2 mm, aufweisen.

11. Eisenbahngüterwagen nach Anspruch 10, **dadurch gekennzeichnet, daß** als Einlage zwischen der Blechbedeckung ein geschlossenporiger Hartschaum, zum Beispiel PU- oder PVC-Hartschaum, vorgesehen ist.

12. Eisenbahngüterwagen nach Anspruch 10, **dadurch gekennzeichnet, daß** als Einlage zwischen der Blechbedeckung eine senkrecht zu den Blechen angeordnete Wabenstruktur aus Leichtmetallwaben vorgesehen ist.

13. Eisenbahngüterwagen nach einem der vorherigen Ansprüche, **dadurch gekennzeichnet, daß** die Blechbedeckung der als Sandwichbauteile ausgebildeten streifenförmigen abgewinkelten Wandteile und die vertikalen Wandelemente innen jeweils mit im Abstand zueinander angeordneten Schlitzen versehen ist, welche mit Dichtungsmitteln, zum Beispiel Dichtungsprofil oder Dichtungsmasse aus Silikonkautschuk, verschlossen sind.

14. Eisenbahngüterwagen nach einem der Ansprüche 1 bis 9, **dadurch gekennzeichnet, daß** die als Sandwichbauteile ausgebildeten streifenförmigen abgewinkelten Wandteile (32) und die vertikalen Wandelemente (30) innen und außen jeweils eine Bedeckung aus dünnwandigen Kunststoffplatten, vorzugsweise aus Polypropylen, aufweisen.

15. Eisenbahngüterwagen nach Anspruch 14, **dadurch gekennzeichnet, daß** als Einlage zwischen der Bedeckung eine senkrecht zu der Bedeckung angeordnete wabenähnliche Struktur aus kurzen Kunststoffrohren vorgesehen ist, deren Länge der Dicke der Sandwichstruktur angepaßt ist.

## Claims

1. Covered railway goods-waggon (10) having an underframe (12) and a roof section (20) and longside walls (18) adjacent thereto and connected to said underframe (12), said longside walls (18) being formed by vertical wall panels (30) to which, at the transition to said roof section (20), wall sections (32) are adjacent that are developped so as to constitute longitudinal strips of parallel arrangement having formed angles to obtain a polygonal configuration, said wall sections (32) being connected with one another as well as with said vertical wall panels (30),
**characterized in that**
at least said wall sections (32) which constitute longitudinal strips and form angles are designed as sandwich piece parts and **in that** there is provided to connect the assigned vertical wall panels (30) by means of a swivel profile (38).

2. Covered railway goods-waggon according to claim 1, **characterized in that** said wall sections (32) in the form of strips with formed angles and the vertical wall panels (30) are designed as sandwich piece parts.

3. Covered railway goods-waggon according to claim 1 or 2, **characterized in that** said wall sections (32) in the form of strips with formed angles to obtain a polygonal configuration derive from a flat sandwich plate, **in that** along each of the angles with longitudinally parallel arrangement, at each inside (26) thereof, in correspondence to each of said angles, longitudinally parallel recesses (33) are provided, and **in that** said wall sections (32) with formed angles hereby formed are each connected one with another by means of fixing shins (34).

4. Covered railway goods-waggon according to claim 3, **characterized in that** said fixing shins (34) are disposed at the inside (26).

5. Covered railway goods-waggon according to one of claims 1 or 2, **characterized in that** at least each of said wall sections (32) in the form of strips that adjoins a vertical wall panel is connected therewith by a swivel profile (38).

6. Covered railway goods-waggon according to claim 5, **characterized in that** each of said swivel profiles (38) is formed of two U-shaped profiles which overlap each by their open legs (40, 42) the allocated wall panel (30, 32) at the edges facing one another, and cooperate at their opposing front ends in tilting manner.

7. Covered railway goods-waggon according to one of the preceding claims, **characterized in that** the side walls (18) are developped as sliding panels.

8. Covered railway goods-waggon according to one of the preceding claims, **characterized in that** the lower edge of the vertical wall panels (30) are bordered by a U-shaped profile cooperating with at least one supporting piece (28) which forms a a connection with the underframe (12).

9. Covered railway goods-waggon according to claim 8, **characterized in that** said supporting piece (28) is provided with rollers that are guided at the underframe (12).

10. Covered railway goods-waggon according to one of the preceding claims, **characterized in that** said wall sections (32) in the form of strips with formed angles which are designed as sandwich piece parts and the vertical wall panels (30) comprise each at their inside and outside a covering of a thinwalled light sheet metal having a thickness of 0.6 to 1.5 mm, preferably between 0.8 and 1.2 mm.

11. Covered railway goods-waggon according to claim 10, **characterized in that** a closed-pore rigid foam is provided as intermediate ply between the sheet metal covering, for instance rigid expanded PU or PVC.

12. Covered railway goods-waggon according to claim 10, **characterized in that** a honeycomb construction of light metal honeycombs having a vertical disposition with respect to the sheet metals is provided as intermediate ply between the sheet metal covering.

13. Covered railway goods-waggon according to one of the preceding claims, **characterized in that** each of said sheet metal coverings of the wall sections in the form of strips with formed angles which are designed as sandwich piece parts and the vertical wall panels are provided at the inside with spaced slots which are closed with sealing material, for instance with a sealing profile or a sealing compound of silicone caoutchouc.

14. Covered railway goods-waggon according to one of the preceding claims, **characterized in that** said wall sections (32) in the form of strips with formed angles which are designed as sandwich piece parts and the vertical wall panels (30) comprise each at their inside and outaide a covering of thinwalled plastic plates, preferably of polypropylene.

15. Covered railway goods-waggon according to claim 10, **characterized in that** a honeycomb-like construction of short plastic tubes having a vertical disposition with respect to the covering is provided as intermediate ply between the covering, the lenth of said honeycomb-like construction being adapted to the thickness of the sandwich structure.

## Revendications

1. wagon à marchandises fermé (10) comprenant un châssis (12) ainsi qu'une zone de toiture (20) et des parois latérales longitudinales (18) qui s'y raccordent et qui sont reliées au châssis (12), lesdites parois latérales longitudinales (18) étant formées à partir d'éléments de parois verticales (30) auxquels se raccordent, à la transition avec la zone de toiture (20), en étant soumis à un pliage de façon à former un polygone, des éléments de parois (32) parallèles en direction longitudinale et réalisés en forme de bande, ces derniers étant reliés les uns aux autres et étant reliés aux éléments de parois verticales (30), **caractérisé en ce qu'**au moins les éléments de parois (32) en forme de bande soumis à un pliage sont réalisés sous la forme de composants sandwichs et **en ce que** la liaison avec l'élément de paroi verticale correspondant (30) est munie d'un profilé pivotant (38).

2. wagon à marchandises selon la revendication 1, **caractérisé en ce que** les éléments de parois (32) en forme de bande soumis à un pliage et les éléments de parois verticales (30) sont réalisés sous la forme de composants sandwichs.

3. wagon à marchandises selon la revendication 1 ou 2, **caractérisé en ce que** les éléments de parois (32) en forme de bande soumis à un pliage ont été réalisés à partir d'un panneau sandwich de forme plane, **en ce qu'**on prévoit, le long des endroits de pliage parallèles en direction longitudinale, respectivement sur le côté interne (26), des évidements (33) parallèles en direction longitudinale correspondants à chaque angle respectif et **en ce que** les éléments de parois (32) soumis à un pliage réalisé de cette manière sont reliés les uns aux autres respectivement à l'aide d'éclisses de fixation (34) de façon à résister à la flexion.

4. Wagon à marchandises selon la revendication 3, **caractérisé en ce que** les éclisses de fixation (34) sont disposées sur le côté interne (26).

5. Wagon à marchandises selon la revendication 1 ou 2, **caractérisé en ce qu'**au moins les éléments de parois (32) en forme de bande adjacents à un élément de paroi verticale sont reliés respectivement à ce dernier via un profilé pivotant (38).

6. Wagon à marchandises selon la revendication 5, **caractérisé en ce que** les profilés pivotants (38) sont réalisés respectivement à partir de deux profilés en U qui viennent saisir par le haut avec leurs branches ouvertes (40, 42) respectivement l'élément de paroi correspondant (30, 32) aux bords tournés l'un vers l'autre et coopèrent les uns avec les autres en pivotement sur leurs côtés frontaux opposés les uns aux autres.

7. Wagon à marchandises selon l'une quelconque des revendications précédentes, **caractérisé en ce que** les parois latérales (18) sont réalisées sous la forme de parois coulissantes.

8. wagon à marchandises selon l'une quelconque des revendications précédentes, **caractérisé en ce que** le bord inférieur des éléments de parois verticales (30) est inséré dans un profilé en u qui coopère avec au moins un élément de support (28) qui forme une liaison avec le châssis (12).

9. wagon à marchandises selon la revendication 8, **caractérisé en ce que** l'élément de support (28) est muni de galets qui sont guidés sur le châssis (12).

10. wagon à marchandises selon l'une quelconque des revendications précédentes, **caractérisé en ce que** les éléments de parois (32) en forme de bande soumis à un pliage réalisés sous la forme d'éléments sandwichs et les éléments de parois verticales (30) présentent à l'intérieur et à l'extérieur respectivement un recouvrement constitué d'une tôle en métal léger à paroi mince qui possède une épaisseur de 0,6 à 1,5 mm, de préférence entre 0,8 et 1,2 mm.

11. wagon à marchandises selon la revendication 9, **caractérisé en ce qu'**on prévoit à titre de partie centrale entre le recouvrement en tôle une mousse rigide à alvéoles fermés, par exemple une mousse rigide en PU ou en PVC.

12. Wagon à marchandises selon la revendication 9, **caractérisé en ce qu'**on prévoit à titre de partie centrale entre le recouvrement en tôle une structure en nid d'abeille disposée verticalement par rapport aux tôles, constituée par un nid d'abeille en métal léger.

13. wagon à marchandises selon l'une quelconque des revendications précédentes, **caractérisé en ce que** le recouvrement en tôle des éléments de parois en forme de bande soumis à un pliage réalisés sous la forme d'éléments sandwichs et les éléments de parois verticales sont munis à l'intérieur respectivement de fentes disposées à l'écart les unes des autres qui sont remplies avec des éléments d'étanchéisation, par exemple un profilé d'étanchéisation ou une matière d'étanchéisation en caoutchouc silicone.

14. wagon à marchandises selon l'une quelconque des revendications 1 à 9, **caractérisé en ce que** les éléments de parois (32) en forme de bande soumis à un pliage réalisés sous la forme d'éléments sandwichs et les éléments de parois verticales (30) présentent à l'intérieur et à l'extérieur respectivement un recouvrement constitué de panneaux en matière synthétique à parois minces, de préférence en polypropylène.

15. wagon à marchandises selon la revendication 14, **caractérisé en ce qu'**on prévoit, à titre de partie centrale entre le recouvrement, une structure en nid d'abeille disposée verticalement par rapport au recouvrement, constituée de tubes courts en matière synthétique dont la longueur est adaptée à l'épaisseur de la structure sandwich.
